# FASCICULE DE BREVET EUROPEEN

(11) **EP 0 008 247 B1**
(45) Date de publication et mention de la délivrance du brevet: **23.09.1981**
(21) Numéro de dépôt: 79400429.1
(22) Date de dépôt: 27.06.1979
(51) Int. Cl.: E05F 15/16

(54) **Dispositif de lève-glace électrique**
Elektrische Fensterhebevorrichtung
Electric window-raising device

(30) Priorité: 01.08.1978 FR 7822662
(43) Date de publication de la demande: 20.02.1980
(73) Titulaire: DUCELLIER & Cie, F-94024 Créteil Cedex (FR)
(72) Inventeur: Davoigneau, Daniel, F-77290 Mitry le Neuf (FR)
(74) Mandataire: Habert, Roger

## Description

La présente invention concerne un dispositif de lève-glace électrique, notamment pour portes de véhicules automobiles du type comportant un mono-réducteur monté sur une platine support et dont une extrémité de l'arbre d'induit du moteur constitue une vis sans fin commandant une roue de réduction rendue solidaire d'un pignon d'entrainement d'un secteur denté relié à l'extrémité d'un bras de manoeuvre de la glace et comportant d'une part des moyens élastiques de fixation et d'absorption de l'énergie cinétique du dispositif au moment de son arrêt et d'autre part des moyens de limitation angulaire du débattement de l'extrémité du bras situés de part et d'autre dudit bras sur le secteur denté.

Le US-A-327341 0 décrit un dispositif de ce type dans lequel lè bras est accouplé à un secteur denté par l'intermédiaire d'un axe permettant leur pivotement et dont les moyens d'absorption de l'énergie cinétique du dispositif et les moyens de limitation angulaire du débattement de l'extrémité du bras sont respectivement constitués d'une part par deux ressorts en spirale travaillant en compression et situés de part et d'autre part de ladite extrémité et d'autre part par deux butées obtenues par découpe du secteur. Chaque ressort étant disposé entre l'extrémité du bras et l'une de ces butées ce dispositif présente l'inconvénient de mettre en oeuvre plusieurs organes notamment les deux ressorts et de nécessiter une opération de découpe et de montage.

Il est également connu un dispositif selon le FR-A-1225535 dans lequel le secteur denté est constitué par deux plaques profilées disposées parallèlement et fixées entre elles par des rivets. Les dites plaques sont espacées pour former un vide dans lequel peut se deplacer par l'interposition d'un élément élastique l'extrémité d'un bras monté à pivot sur un axe. Cette conception entraine des opérations de rivetage de perçage et de montage qui augmente notablement le prix de revient du dispositif.

De plus dans de tels dispositifs, les moyens d'absorption de l'énergie cinétique au moment de son arrêt entraine également l'utilisation de pièces supplémentaires, ne serait - ce qu'un simple ressort à intercaler entre le secteur commandé par le moteur et le bras de manoeuvre de la glace.

Le but de la présente invention est de remédier à tout ces inconvénients et vise principalement à supprimer toutes le pièces intermédiaires utilisées jusqu'à ce jour pour le montage du bras sur le secteur et l'amortissement de l'énergie cinétique du dispositif.

A cet effet l'invention concerne un dispositif du type précité caractérisé en ce que le secteur denté comporte, venant de moulage avec lui, une première chape rectangulaire dont les deux cotés latéraux sont déformables élastiquement et qui est munie d'un ergot de verrouillage axial disposé sur une languette élastique exerçant une pression sous le bras contre les plans de deux glissières réalisées sur deux languettes élastiques constituant les deux côtés latéraux de la première chape, ledit ergot s'effaçant élastiquement au passage du bras lors de son montage jusqu'à ce qu'il vienne en coïncidence d'un trou correspondant menagé dans le bras et dans lequel il s'encliquette au moment même où l'extrémité du bras se loge dans une seconde chape de section rectangulaire déformable élastiquement qui assure un guidage latéral et une retenue de l'extrémité du bras perpendiculaire au plan du secteur denté et dont les cotés latéraux élastiques constituent les moyens d'absorption de l'énergie cinétique et prenant appui sur le du bras.

D'autres caractéristiques de l'invention ressortiront de la description qui va suivre en regard des dessins annexés qui feront mieux comprendre comment l'invention peut être réalisée.
La figure 1 représente une vue de face d'un dispositif de lève-glace électrique suivant l'invention.
La figure 2 est une vue en coupe selon la. ligne II-II de la fig. 1.
La figure 3 est une vue en coupe suivant la ligne 111--lll de la figure 1.
La figure 4 est une vue en perspective partielle d'une extrémité du dispositif suivant l'invention.

Le dispositif de lève-glace électrique représenté sur les figures comporte un moteur électrique 1 dont une extrémité de l'arbre d'induit 2 constitue une vis sans fin (non visible) commandant une roue de réduction 3, rendue solidaire d'un pignon d'entrainement 4.

Le moto-réducteur ainsi constitué est logé dans un boitier correspondant obtenu de moulage et formé par deux demi-coquilles 5 et 6 dont l'une 5 fait office de couvercle et l'autre 6 de support se prolongeant avantageusement par une platine de fixation 6a conçue de manière telle à servir de support à un secteur denté 7 obtenu par moulage et en prise avec le pignon 4 qui l'entraine dans un sens ou dans l'autre, suivant un arc de cercle dont le centre correspond à l'axe d'un pivot cylindrique 8 obtenu de matière avec la platine 6a et s'engageant dans un alésage correspondant 9 ménagé dans le secteur 7 pour y être retenu axialement grâce à des moyens d'encliquetage élastique constitués par une gorge annulaire 10 ménagée sur la périphérie du pivot 8 dans laquelle vient se loger une saillie annulaire 11 de forme correspondante ménagée en relief sur l'alésage 9.

Le secteur denté 7 comporte également des moyens de fixation élastiques du bras, obtenus de matière avec ledit secteur.

Ces moyens de fixation sont constitués par une première chape rectangulaire (fig. 3) dont les contours sont délimités d'une part par les deux cotés perpendiculaires 12a, 12b et 13a, 13b, de deux glissières parallèles 12 et 13 réalisées sur les flans intérieures de deux languettes élastiques symétriques 14 et 15 susceptibles d'être sollicitées en flexion et d'autre part par le plan 16a d'une troisième languette élastique 16 située dans l'axe du secteur 7. La languette élastique 16 est munie d'un ergot de verrouillage axial 17 du bras de manoeuvre 18.

L'ergot de verrouillage 17 est cylindrique et obtenu de matière avec le secteur 7.

Grâce à l'élasticité de la languette 16, l'ergot 17 s'efface au passage du bras 18 lors de son montage après engagement de ce dernier entre les glissières 12 et 13 du secteur 7.

L'ergot 17 reste ainsi effacé jusqu'à ce qu'il vienne en coïncidence d'un trou correspondant 19 ménagé sur l'axe du bras 18 et dans lequel il s'encliquète au moment même où l'extrémité 18a dudit bras 18 se loge dans une second chape du secteur 7.

La seconde chape (fig. 4) est constituée, dans le présent mode de réalisation, par de plans décalés, mais perpendiculaires et parallèles entre eux.

L'extrémité 18a du bras 18 est verrouillée axialement par la butée 20 sous laquelle il se loge et constituant un des plans de la chape, tandis que le verrouillage latéral est assuré par deux languettes 21 et 22 élastiques symétriques, susceptibles d'être sollicitées en flexion, obtenues de moulage avec le secteur 7 et prenant appui sur les cotés latéraux de l'extrêmité 18a du bras 18.

Les languettes 21 et 22 sont élastiques de manière à pouvoir absorber l'énergie cinétique du dispositif au moment de son arrêt dans un sens de rotation correspondant à la levée de la glace ou dans l'autre sens correspondant à la descente de la glace.

Il est bien entendu que de nombreuses modifications pourront être apportées à ce mode de réalisation, sans pour cela sortir du cadre de la présente invention dont l'étendue de la protection est déterminée par la teneur des revendications.

## Revendications

1. Dispositif de lève glace électrique, notamment pour portes de véhicules automobiles du type comportant un moto-réducteur monté sur une platine support (6) et dont une extrémité de l'arbre d'induit (2) du moteur constitue une vis sans fin commandant une roue de réduction (3) rendue solidaire d'un pignon d'entrainement (4) d'un secteur denté (7), relié à l'extrémité d'un bras de manoeuvre (18) de la glace et comportant d'une part des moyens élastiques de fixation et d'absorption de l'énergie cinétique du dispositif au moment de son arrêt et d'autre part des moyens de limitation angulaire du débattement de l'extrémité du bras (18) situés de part et d'autre dudit bras (18) sur le secteur denté (7) caractérisé en ce que le secteur denté (7) comporte, venant de moulage avec lui, une première chape rectangulaire dont les deux cotés latéraux (12a et 13a) sont déformables élastiquement et qui est munie d'un ergot de verrouillage axial (17) disposé sur une languette élastique (16) exerçant une pression sous le bras (18) contre les plans (12b et 1 3b) de deux glissières (12 et 13) réalisées sur deux languettes élastiques (14 et 15) constituant les deux cotés latéraux (12a et 13a) de la première chape, ledit ergot (17) s'effaçant élastiquement au passage du bras (18) lors de son montage jusqu'à ce qu'il vienne en coïncidence d'un trou correspondant (19) ménagé dans le bras (18) et dans lequel il s'encliquette au moment même où l'extrémité du bras (18) se loge .dans une seconde chape de section rectangulaire déformable élastiquement qui assure un guidage latéral et une retenue de l'extrémité (18a) du bras (18) perpendiculaire au plan du secteur denté (7) et dont les cotés latéraux élastiques constituent les moyens d'absorption de l'énergie cinétique et prenent appui sur le bras (18).

2. Dispositif de lève glace électrique selon la revendication 1, caractérisé en ce que les contours de la première chape sont délimités d'une part par les deux cotés perpendiculaires des deux glissières (12 et 13) réalisées sur les flans intérieurs des deux languettes (14 et 15) élastiques qui sont symétriques et d'autre part par le plan de la languette (16) élastique sur laquelle est ménagé l'ergot de verrouillage (17).

3. Dispositif de lève glace électrique selon la revendication 1, caractérisé en ce que les cotés latéraux de la seconde chape sont constitués par deux languettes élastiques (21 et 22), symétriques, et prenant appui sur les cotés latéraux de l'extrémité (18a) du bras.

## Claims

1. An electric window raising device, particularly for the doors of motor vehicles, of the type including a reduction drive mounted on a support housing (6) and of which one end of the motor armature shaft (2) constitutes a worm controlling a reduction wheel (3) made solid with a drive pinion (4) for a toothed sector (7) connected to the end of an operating arm (18) of the window and including, on the one hand, resilient fixing means which absorb the kinetic energy of the device at the moment of its arrest, and on the other hand, means for the angular limitation of the play of the end of the arm (18) situated to either side of said arm (18) on the toothed sector (7), characterized in that the toothed sector (7) includes, moulded in one piece therewith, a first rectangular frame of which the two lateral sides (12a) (13a) are resiliently deformable and which is provided with an axial locking stop (17) disposed on a resilient tongue (16) exerting a pressure on the arm (18) against the planes (12b and 13b) of two slides (12) and (13) formed on two resilient tongues (14) and (15) constituting the lateral sides (12a) and (13a) of the first frame, said stop (17) moving away resiliently upon passage of the arm (18) during its assembly until it comes into coincidence with a corresponding hole (19) formed in the arm (18) and in which it snap-engages at the same moment that the end of the arm (18) lodges in a second resiliently deformable frame of rectangular section which ensures lateral guiding and retention of the end (18a) of the arm (18) perpendicular to the plane of the toothed sector (7) and of which the resilient lateral sides constitute the means for absorbing the kinetic energy and bear upon the arm (18).

2. An electric window raising device according to Claim 1 characterized in that the contours of the first frame are defined, on the one hand, by the two perpendicular sides of two slides (12) and (13) formed on the internal sides of two resilient tongues (14) and (15) which are symmetrical, and on the other hand, the plane of the resilient tongue (16) oh which the locking stop (17) is formed.

3. An electric window raising device according to Claim 1 characterized in that the lateral sides of the second frame are constituted by two resilient tongues (21) and (22) which are symmetrical and bear on the lateral sides of the end (18a) of the arm.

## Patentansprüche

1. Elektrische Fensterherberanordnung insbesondere für Kraftfahrzeugtüren, mit einem auf einer Trägerplatte (6) angeordneten Getriebemotor, wobei ein Ende der Läuferwelle (2) des Motors von einer Schnecke gebildet ist, welche ein Untersetzungszahnrad (3) antreibt, das seinerseits mit einem Antriebsritzel (4) zum Antrieb eines Zahnsegmentes (7) formschlüssig verbunden ist, das mit einem Ende eines Betätigungsarmes (18) zur Betätigung der Fensterscheibe verbunden ist und einerseits Mittel zur elastischen Befestigung und zur Absorption der kinetischen Energie der Anordnung im Augenblick ihres Anhaltens und andererseits Mittel zur Begrenzung des Winkelausschlages des Endes des Armes (18) aufweist, die beiderseits des Letzteren auf dem Zahnsegment (7) gelegen sind, dadurch gekennzeichnet, daß das Zahnsegment (7) eine einstückig mit ihm ausgeformte erste rechteckige Tasche aufweist, deren beide Seitenflächen ( 12 und 13a) elastisch verformbar sind und die einen axial gerichteten Verriegelungsvorsprung (17) aufweist der an einer elastischen Zunge (16) angeordnet ist, die einen Druck unter dem Arm (18) gegen die Ebenen (12b, 13b) zweier Gleitschienen (12, 13) ausübt, die ihrerseits an zwei die beiden Seitenflächen (12a, 13a) der ersten Tasche bildenden elastischen Zungen ausgebildet sind, wobei der Verriegelungsvorsprung (17) bei dem Vorbeigleiten des Betätigungsarmes (18) während der Montage desselben elastisch ausweicht, bis er in Flucht mit einem in dem Betätigungsarm (18) ausgebildeten entsprechenden Loch (19) gelangt, in das er in dem Augenblick einrastet, in dem der Betätigungsarm (18) in eine zweite elastisch verformbare Tasche mit rechteckigem Querschnitt eingreift, die eine Seitenführung und einem Halt des Armendes (18a) senkrecht zur Ebene des Zahnsegmentes (7) gewährleistet und deren elastische Seitenflächen an dem Betätigungsarm (18) anliegen und die Mittel zur Absorption der kinetischen Energie bilden.

2. Elektrische Fensterheberanordnung nach Anspruch 1, dadurch gekennzeichnet, daß die Umrisse der ersten Tasche einerseits von den zwei senkrechten Seiten der beiden an den Innenabschnitten der beiden elastischen symmetrischen Zungen (14, 15) ausgebildeten Gleitschienen (12, 13) und andererseits von der Ebene der elastischen Zunge (16) begrenzt sind, auf der der Verriegelungsvorsprung (17) angeordnet ist.

3. Elektrische Fensterheberanordnung nach Anspruch 1, dadurch gekennzeichnet, daß die beiden Seitenflächen der zweiten Tasche von zwei symmetrischen elastischen Zungen (21, 22) gebildet sind, die an den Seitenflächen des Armendes (18a) anliegen.
